# EUROPÄISCHE PATENTSCHRIFT

(11) **EP 0 142 717 B1**
(45) Veröffentlichungstag und Bekanntmachung des Hinweises auf die Patenterteilung: **09.03.1988**
(21) Anmeldenummer: 84112537.0
(22) Anmeldetag: 17.10.1984
(51) Int. Cl.: F42D 5/04, F42D 3/00, F42B 3/00

(54) **Sprengwerkzeug für Präzisionssprengungen**
Blasting device for precision blasting
Outillage destiné au dynamitage de précision

(30) Priorität: 17.11.1983 DE 3341459; 02.10.1984 DE 3436086
(43) Veröffentlichungstag der Anmeldung: 29.05.1985
(73) Patentinhaber: Meul, Manfred, D-5030 Hürth-Gleuel (DE)
(72) Erfinder: Meul, Manfred, D-5030 Hürth-Gleuel (DE)
(74) Vertreter: Langmaack, Jürgen, Dipl.-Ing.

(56) Entgegenhaltungen:
- EP-A- 0 091 350
- GB-A- 655 921
- US-A- 232 640
- US-A- 2 797 892
- US-A- 4 301 707

## Beschreibung

Die Erfindung betrifft ein Sprengwerkzeug zur einmaligen Verwendung für Präzisionssprengungen, an welchem ein Sprengstoff anbringbar ist. Dies wird als bekannt vorausgesetzt.

Aus der US-A-232640 ist es bekannt, zum Sprengen von Felsen die Sprengladung anstatt mit Sand oder Erdreich durch einen mit Wasser gefüllten Sack zu verdämmen. Ein derartiger Sack ist jedoch nur schwierig zu handhaben und mangels einer genauen geometrischen Zuordnung der Sprengladung zum Wassersack die Durchführung von Präzisionssprengungen nicht möglich.

Das Problem gezielter Sprengungen unter gleichzeitiger Sicherung der Umgebung hat man in der Vergangenheit mehrfach zu lösen versucht. So ist beispielsweise aus der US-A-2 797 892 eine Sprengvorrichtung bekannt, die ein stabiles, glockenförmiges Schutzgehäuse aufweist, das mit einem stossdämpfenden Stoff in Form von hartem Schaumgummi, Schaumglas oder ähnlichem Material gefüllt ist und das eine nach unten hin ausmündende Vertiefung aufweist, in die der Sprengstoff in Form einer Schneidladung eingesetzt ist. Die stossdämpfende Füllung hat hierbei die Aufgabe, auf der der Wirkungsrichtung der Schneidladung abgekehrten Seite den Druckstoss durch die Aufnahme von «Verformungsarbeit» abzubauen, um die unmittelbare Umgebung zu schützen. Bei dieser vorbekannten Sprengvorrichtung dient das Gehäuse ausschliesslich als Schutzgehäuse und muss sehr starkwandig ausgebildet werden, um überhaupt hier die gewünschte Schutzwirkung zu erzielen. Damit ist praktisch nur eine Handhabung mit Hebezeugen möglich und die Grösse der einsetzbaren Sprengladung sehr beschränkt. Eine Handhabung als Sprengwerkzeug für den polizeilichen Einsatz oder zur Rettung verschütteter Personen im Katastrophenfall ist damit ausgeschlossen. Eine gezielte Sprengung zur Erzeugung einer Öffnung in Form eines «Mannloches» in einer Gebäudewand mit geringen Sprengstoffmengen, also ohne das Gebäude selbst zu gefährden, ist ebenfalls mit der vorbekannten Vorrichtung nicht möglich.

Aus der GB-A-655 921 ist es ferner bekannt, zum Sprengen von Öffnungen in einen Flugzeugrumpf eine als Schneidladung konfektionierte Sprengschnur auf eine flexible Trägerfläche, beispielsweise in Form eines Rechtecks aufzubringen, diese über eine Halterung an dem Flugzeugrumpf anzulegen und dann die Sprengung durchzuführen. Da die Sprengschnur als Schneidladung ausgebildet ist und hierbei die umgebende Luft als Verdämmung wirken muss, der flexible Träger ist hierzu wegen der geringen Masse nicht geeignet, können nur dünnwandige Materialien wie beispielsweise die Wandung eines Flugzeugrumpfes durchsprengt werden. Die Sprengung von Gebäudewänden, insbesondere von Innenwänden in Gebäuden, ist wegen der Verdämmung durch die Umgebungsluft und der bei grösseren Wandstärken erforderlichen, erheblich höheren Sprengstoffmenge überhaupt nicht möglich, da durch die Detonation das Gebäude beschädigt, wenn nicht gar zum Einsturz gebracht wird. Gerade die gewünschten Präzisionssprengungen an Gebäudewandungen im Katastropheneinsatz lassen sich mit dieser vorbekannten Schneidladung überhaupt nicht durchführen.

Aus der US-A-4301707 ist ferner zum Absprengen einer Flugzeugkanzel bzw. zum Aussprengen eines Notausstieges bei einem Flugzeugrumpf eine Anordnung bekannt, bei der eine Sprengschnur in die zu sprengende Wandung eingebettet oder in einer aussen anliegenden Halteleiste mit einer metallischen Abschirmung aufgesetzt ist. Es handelt sich hierbei also um ein integriertes System, das nicht für beliebige Einsatzfälle eingesetzt werden kann und das im Hinblick auf die geringe Verdämmung durch einen Teil der zu sprengenden Wandung selbst nur für geringe Sprengstoffmengen und damit nur zum Sprengen von sehr dünnen Wänden geeignet ist.

Der Erfindung liegt nun die Aufgabe zugrunde, ein Sprengwerkzeug zu schaffen, mit dessen Hilfe die Anforderungen von besonderen Einsatzfällen, beispielsweise im Katastropheneinsatz oder im polizeilichen Einsatz erfüllt werden können. Hier besteht die Notwendigkeit, Sprengungen in Räumen und in unmittelbarer Nähe von Menschen, beispielsweise Schaffung eines Durchgangs durch eine Gebäudewand, durchführen zu müssen. Hierbei kommt es darauf an, die Sprengladung so zu bemessen, dass das Material in dem gewünschten Masse gelockert oder durchgeschlagen wird, dass jedoch weder durch die Verdämmung der Sprengladung noch durch die von der Sprengladung aus dem zu lockernden bzw. zu durchschlagenden Material gelösten Teile, beispielsweise in dem durch die Sprengung zu öffnenden Raum befindliche Personen verletzt werden. Hierbei kommt es entscheidend auf die Bemessung der Sprengstoffmenge in bezug auf das zu lockernde bzw. zu durchschlagende Material einerseits und die Bemessung der Verdämmung in bezug auf die gewählte Sprengstoffmenge an. In Katastrophenfällen ist es oft erforderlich, eine Sprengung in kürzester Zeit durchzuführen, was mit den bisher bekannten Methoden nicht durchführbarwar.

Diese Aufgabe wird dadurch gelöst, dass das Sprengwerkzeug aus einem allseitig geschlossenen Hohlkörper besteht, der zur Aufnahme einer nicht brennbaren Flüssigkeit als Verdämmungsstoff vorgesehen ist, dass der Hohlkörper mit einer zur Anbringung des Sprengwerkzeuges an einer Oberfläche des zu sprengenden Gegenstandes dienenden Anlagefläche versehen ist, dass der Hohlkörper den Sprengstoff aussenseitig teilweise umschliesst, wobei hierzu wenigstens eine innerhalb der Ausdehnung der Anlagefläche zugeordnete, von dieser teilweise begrenzte, nach aussen offene Vertiefung in der Hohlkörperwandung zur Aufnahme des Sprengstoffes vorgesehen ist, und dass der Hohlkörper derart dünnwandig, jedoch zugleich formstabil ist, dass eine definierte Zuordnung des Sprengstoffes zum Sprengwerkzeug und zum zu sprengenden Gegenstand gegeben ist.

Ein derartiges Sprengwerkzeug ermöglicht es, Sprengstoff und Verdämmung in einem Element zu vereinigen, so dass nicht nur die Handhabung wesentlich vereinfacht wird sondern auch unabhängig von der Lage der zu durchschlagenden Fläche das Sprengwerkzeüg angebracht werden kann. Für die Herstellung und Verwendung derartiger Sprengwerkzeuge besteht eine weite Variationsmöglichkeit und zwar in der Weise, dass für einen vorgegebenen flüssigen Verdämmungsstoff, insbesondere bei leistenartig ausgebildeten Verdämmungskörpern, unterschiedliche Konturen der zu erzielenden Öffnung zur Verfügung stehen. Ein weiterer Vorteil besteht darin, dass das Herstellungsverfahren und die Lagerhaltung vereinfacht wird und so preisgünstige Werkstoffe verwendet werden können. Für die Herstellung des Hohlkörpers können bevorzugt Strangpressverfahren oder dergleichen verwendet werden, so dass als Werkstoffe für den Hohlkörper weiche und/oder harte Kunststoffe, gummiartige Werkstoffe oder auch Metalle eingesetzt werden können. Kunststoffe, beispielsweise PVC bieten hierbei den Vorteil, dass beim Zünden der Sprengung die Wandung des Hohlkörpers in so kleine Teilstückchen zerlegt wird, dass keine Verletzungsgefahr für Personen besteht, die sich in unmittelbarer Nähe der Ladung beim Zünden aufhalten müssen. Die Wandstärke braucht hierbei nur so bemessen zu werden, dass für die Handhabung, d.h. Lagerung, Transport und Anbringung die Wandung des Hohlkörpers nicht durchstossen werden oder aber bei Biegebeanspruchungen platzen kann. Das Material und die Dicke der Wandungen des Hohlkörpers muss so bemessen sein, dass der mit der Verdämmungsflüssigkeit gefüllte Hohlkörper formstabil handhabbar ist.

Als Verdämmungsstoff wird eine nichtbrennbare Flüssigkeit verwendet. Hierzu kommt insbesondere Wasser in Frage, weil dieses sowohl von seiner Dichte als auch von seiner chemischen Unbedenklichkeit her wesentliche Vorzüge aufweist. Wird beispielsweise Wasser als Verdämmungsstoff in einen PVC-Hohlkörper eingeschlossen, so wird bei der Sprengung, bei der der Hohlkörper feinteilig zerlegt wird, die vom Hohlkörper umschlossene Wassermenge zerstäubt. Gesundheitliche Schäden für Personen, die sich am Sprengort aufhalten, können nicht entstehen, so dass das Sprengwerkzeug auch in geschlossenen Räumen eingesetzt werden kann. Anstelle von Wasser können auch andere nichtbrennbare, auch hochviskose Flüssigkeiten, aber auch Flüssigkeitsgemische eingesetzt werden. In einer bevorzugten Ausgestaltung ist hierbei zur Erhöhung der Verfügbarkeit des erfindungsgemässen Sprengwerkzeuges vorgesehen, dass die Flüssigkeit einen unter dem Gefrierpunkt liegenden Erstarrungspunkt besitzt. Bei der Verwendung von Wasser als Verdämmungsstoff kann dies beispielsweise durch den Zusatz von entsprechenden Frostschutzmitteln erfolgen.

Sind entsprechend einer Ausgestaltung der Erfindung im Bereich der Anlageflächen Befestigungsmittel angeordnet, so ist es möglich, ein derartiges Sprengwerkzeug nicht nur an geneigten oder vertikalen Flächen sondern auch über Kopf anzubringen und in derartigen Zwangslagen entsprechende Sprengungen durchzuführen. Der besondere Vorteil eines derartigen Sprengwerkzeugs besteht ferner darin, dass vorgefertigte Hohlkörper unterschiedlicher Grösse in Bereitschaft gehalten werden können, um nach Art eines «Kennfeldes» unterschiedliche Sprengstoffmengenbereiche abdecken zu können, um so jeweils eine leicht handhabbare Verdämmung für die jeweils durch die Sprengaufgabe vorgegebene Sprengstoffmenge zur Verfügung zu haben. Der Sprengstoff kann entweder vor Ort in die Vertiefung eingebracht werden oder aber bereits fabrikmässig mit dem Hohlkörper verbunden sein. Sind mehrere Vertiefungen vorgesehen, so besteht ferner die Möglichkeit den Hohlkörper fabrikmässig mit einer Grundladung zu versehen, die entsprechend den Anforderungen vor Ort durch die nachträgliche Einbringung weiterer Sprengstoffmengen in eine noch offene Vertiefung verstärkt werden kann.

Bevorzugt werden solche Sprengstoffe verwendet, die leicht teilbar und leicht portionierbar sind, wie beispielsweise plastische Sprengstoffe oder Sprengschnüre. Die Anlagefläche, insbesondere eine mit einer Kleberschicht versehene Anlagefläche, bewirkt eine gute «Ankoppelung» des Werkzeugs an die zu sprengende Fläche.

In einer bevorzugten Ausgestaltung ist der Hohlkörper als langgestreckte Leiste und die Vertiefung als durchlaufende Nut ausgebildet. Dies erlaubt es, Sprengwerkzeuge unterschiedlicher Länge herzustellen, wobei auch hier die Möglichkeit besteht, ein gewisses «Teilungsraster» vorzusehen, so dass durch Zusammensetzen mehrerer Hohlkörper bestimmte Konturen, beispielsweise Öffnungen in Wände in jeder gewünschten Grösse zu sprengen. Die leistenförmigen Hohlkörper können hierbei gerade oder gebogen sein. Ferner ist es möglich, für Standardfälle bereits vorgegebene Konturen beispielsweise durch eine rahmenförmige Ausbildung des Sprengwerkzeuges vorzusehen. Dies führt nicht nur zu einer Vereinfachung in der Herstellung des Hohlkörpers, da dieser dann als Strang hergestellt werden kann, sondern erlaubt auch Variationsmöglichkeiten in der Auswahl des einzusetzenden Sprengstoffes, da die durchlaufende Nut in jedem Fall die Möglichkeit bietet, Sprengschnüre einzusetzen, gleichzeitig aber auch in einfacher Weise andere Sprengstoffe, beispielsweise plastische Sprengstoffe eingebracht werden könnnen, wobei es nicht erforderlich ist, bei einem vorgegebenen Hohlkörper die Nut in voller Länge mit Sprengstoff auszufüllen. Hierdurch wird die Verfügbarkeit des erfindungsgemässen Sprengwerkzeuges noch erhöht.

Die im Bereich der Anlageflächen angeordneten Befestigungsmittel werden in einer bevorzugten Ausgestaltung durch eine auf die Anlagefläche aufgebrachte Klebeschicht gebildet. Bevorzugt werden hierbei Kleber auf Silikonbasis verwendet, die den Vorteil haben, auch auf rauhen Wänden zu haften, so dass es möglich ist, das Sprengwerkzeug an einer geneigten oder vertikalen Gebäudewand oder aber auch über Kopf an einem Gebäudeteil anzubringen. Die hohe Haftfähigkeit derartiger Silikonkleber erlaubt es ferner, das Sprengwerkzeug mit nur geringem Kraftaufwand an der betreffenden Fläche zu befestigen. Die Klebeschicht braucht hierbei nicht über die Anlagefläche durchlaufend aufgebracht zu sein sondern kann auch zonenweise oder punktförmig auf den Anlageflächen beiderseits der Vertiefung angebracht sein.

Bei fabrikmässig bereits mit Sprengstoff versehenen Sprengwerkzeugen ist dieser durch Klebung oder dergleichen in der Vertiefung befestigt. In einer bevorzugten Ausgestaltung ist jedoch vorgesehen, dass die Vertiefung mit Haltemitteln für den Sprengstoff versehen ist. Dies ermöglicht es, den Sprengstoff in der Vertiefung festzulegen, wobei das Haltemittel an die Konfektionierung des jeweils verwendeten Sprengstoffs angepasst werden kann. Durch diese Haltemittel ist sichergestellt, dass das komplette Sprengwerkzeug, d.h. der Hohlkörper mit eingelegtem Sprengstoff sicher auch in schwierigen Situationen bis zum Einsatzort gebracht und an der Sprengstelle angebracht werden kann, ohne dass die Gefahr besteht, dass sich der Sprengstoff vom Hohlkörper löst. Je nach der Konfektionierung des verwendeten Sprengstoffs kommen verschiedene Haltemittel in Betracht. So ist es beispielsweise möglich, eine Sprengschnur mittels Kleber, beispielsweise Silikonkleber in der Vertiefung festzulegen. Dies kann sowohl bei der fabrikmässigen Fertigstellung des kompletten Sprengwerkzeuges erfolgen als auch beim Einbringen der Sprengschnur vor Ort.

In einer bevorzugten Ausgestaltung der Erfindung ist vorgesehen, dass die Haltemittel durch Befestigungskrallen gebildet werden, die in die Vertiefung vorspringen. Derartige vorzugsweise federnd ausgebildete Befestigungskrallen vereinfachen die Handhabung des Sprengwerkzeuges in der Weise, dass die Verbindung von Verdämmungskörper und Sprengstoff, insbesondere von Sprengstoff in Form einer Sprengschnur vor Ort sehr schnell ohne zusätzliche Hilfsmittel vorgenommen werden kann, da die Sprengschnur nur in die Vertiefung eingedrückt zu werden braucht und dann durch die Befestigungskrallen in der Position gehalten wird. Auch beim Eindrücken von plastischen Sprengstoffen in die Vertiefung sorgen derartige Befestigungskrallen für eine sichere Befestigung des Sprengstoffs in der Vertiefung.

Für sogenannte Einzelladungen, bei denen der Hohlkörper etwa topfförmig gestaltet ist, ist in Ausgestaltung der Erfindung vorgesehen, dass die Vertiefung einen sich in den Hohlkörper hinein erweiternden Querschnitt aufweist. Hierdurch besteht die Möglichkeit, das Sprengwerkzeug auch nach Art einer sogenannten Schneidladung einzusetzen, wobei die Verwendung des erfiₕdungsgemässen Hohlkörpers in Verbindung mit der kegelförmig gegen die Mündung der Vertiefung sich verengenden Formgebung eine Konzentration der Sprengwirkung auf die Durchschlagstelle bewirkt. Gegenüber herkömmlichen Ladungen besteht hierbei die Möglichkeit, mit einer geringeren Spr.engstoffmenge auszukommen, wobei je nach Einsatzfall anstelle von gewerblichen Sprengstoffen auch hochbrisante Sprengstoffe eingesetzt werden können. Mit einem derartigen Sprengwerkzeug ist es beispielsweise möglich, bei Katastropheneinsätzen in Stahlbetondecken gezielt Öffnungen zu sprengen, die es dann ermöglichen, mit verschütteten Personen Kontakt aufzunehmen und ggf. Versorgungsleitungen in den Hohlraum einzuführen.

In einer anderen Ausgestaltung der Erfindung ist vorgesehen, das Sprengwerkzeug als Schneidladung im eigentlichen Sinne einzusetzen. Hierbei wird erfindungsgemäss die Vertiefung kegelförmig ausgebildet, wobei die Kegelspitze in den Hohlkörper hineinweist, und dass der Sprengstoff in an sich bekannter Weise aus einem Formkörper besteht, der als Hohlkegel ausgebildet ist. Hierdurch ergibt sich die Möglichkeit, mit sehr viel geringeren Mengen an hochbrisantem Sprengstoff Sprengungen mit derartigen Schneidladungen durchzuführen, da hier anstelle der Verdämmung durch die Umgebungsluft nunmehr die Verdämmung durch den flüssigkeitsgefüllten Hohlkörper erfolgt. Die Belastung der Umgebung durch den Detonationsstoss wird hierbei erheblich reduziert, so dass eine derartige Schneidladung, die bisher nur im militärischen Bereich eingesetzt werden konnte, nunmehr auch im zivilen Bereich, beispielsweise im Katastrophenfall eingesetzt werden kann.

In einer Ausgestaltung des Sprengwerkzeuges zum Trennen von stabförmigen Gegenständen, insbesondere Stahlseilen mittels Sprengtechnik ist erfindungsgemäss vorgesehen, dass die Anlageflächen durch eine schlitzartige Ausnehmung gebildet werden, dass die den Sprengstoff enthaltende Vertiefung im Bodenbereich des Schlitzes in diesen ausmündet und dass die Vertiefung sich von einer allseitig vom Hohlkörper umschlossenen Mündung in den Hohlkörper hinein erweitert. Ein derartiges Sprengwerkzeug stellt eine Einzelladung dar, die reiterartig auf den zu trennenden stabförmigen Gegenstand, insbesondere ein Stahlseil aufgesetzt werden kann, das dann nach Zündung des Sprengstoffs nahezu punktförmig durchschlagen wird. Zweckmässigerweise wird für derartige Einsatzfälle ein hochbrisanter Sprengstoff verwendet mit einer Umsetzgeschwindigkeit von über 7000 m/s, so dass das zu trennende Seil bereits durch den Detonationsstoss zerstört wird.

In zweckmässiger Ausgestaltung der Erfindung ist für als Einzelladung ausgebildete Sprengwerkzeuge vorgesehen, dass der Hohlkörper mit einem von der Vertiefung nach aussen führenden Zündkanal versehen ist. Dies bewirkt, dass der Hohlkörper an der Sprengstelle dicht auf der Gegenfläche aufliegt und die Energie des Sprengstoffs nahezu voll an der Durchschlagstell.e zur Verfügung steht. Vorteilhaft ist es hierbei ferner, wenn der Zündkanal im Bereich der Mündung in die Vertiefung ausmündet. Dies hat den Vorteil, dass die Zündung zunächst im Mündungsbereich, d.h. in unmittelbarer Nähe der Durchschlagstelle erfolgt und so die Sprengstoffmenge von der Mündung aus in die Vertiefung hinein gezündet wird, so dass die Sprengenergie immer im Mündungsbereich ansteht, was selbst bei hochbrisantem Sprengstoff zu einer Erhöhung der Durchschlagsleistung führt.

Einer Ausgestaltung liegt die Aufgabe zugrunde, ein Sprengwerkzeug der eingangs bezeichneten Art so auszubilden, dass eine fabrikmässige Fertigung auf der Basis einfacher Serienteile soweit möglich ist, dass der Hohlkörper als Leerkörper vorgefertigt auf Lager genommen werden kann und im Einsatzfall nur noch mit Sprengstoff, Zündmittel und Verdämmungsstoff zu versehen ist.

Diese Aufgabe wird erfindungsgemäss dadurch gelöst, dass an wenigstens einem Ende des Hohlkörpers ein Verschlussstück angeordnet ist, das mitwenigstens einerverschliessbaren Einfüllöffnung für den Verdämmungsstoff versehen ist und das eine mit der nutartigen Vertiefung in Verbindung stehende, gegenüber dem Innenraum des Hohlkörpers abgeschlossene, vorzugsweise quer zur Körperachse verlaufende Bohrung aufweist. Ein derart ausgebildetes Verschlussstück erlaubt es, den Hohlkörper beispielsweise aus einem extrudierten Kunststoff-Hohlprofil in der Weise herzustellen, dass von einem Profilstrang, beispielsweise entsprechend einem vorgegebenen Rastermass abgelängte Teilstücke verwendet werden, deren freie Enden mit Verschlussstücken der vorbezeichneten Art, beispielsweise durch Verkleben, Verschweissen oder dgl. flüssigkeitsdicht verbunden werden. Die Einfüllöffnung kann hierbei durch einen einfachen, vorzugsweise elastischen Stopfen verschliessbar sein. Die quer zur Achse des Hohlkörpers verlaufende und bis in die nutartige Vertiefung reichende Bohrung erlaubt es, entweder eine in der nutartigen Vertiefung des Hohlkörpers geführte Sprengschnur nach aussen herauszuführen, die dann mit einem Zündmittel verbunden werden kann, oder durch diese Bohrung das Zündmittel bis in den Bereich der mit Sprengstoff gefüllten nutartigen Vertiefung einzuführen, und zwar sowohl in Form einer einfachen Zündschnur als auch in Form einer Sprengkapsel, die in die Bohrung eingesteckt wird und beim Zünden auf den Sprengstoff einwirkt.

In bevorzugter Ausgestaltung der Erfindung ist ferner vorgesehen, dass das Verschlussstück in seinem Randbereich eine mit der nutartigen Vertiefung des Hohlkörpers fluchtende Ausnehmung aufweist. Diese Ausgestaltung hat den Vorteil, dass bei der Verwendung als Verlängerungs- bzw. Eckverbindungsstück durch diese Ausnehmung der Sprengstoff, beispielsweise eine Sprengschnur über die ganze Länge des Sprengwerkzeuges ohne Unterbrechung hindurchgeführt werden kann. Wird ein derartiges Verschlussstück als Endstück eingesetzt, so ist es möglich, entweder den Sprengstoff axial aus dem Hohlkörper herauszuführen bzw. in axialer Richtung in die nutartige Vertiefung das Zündmittel, beispielsweise eine Zündschnur oder eine Sprengkapsel einzuführen.

In einer bevorzugten Ausgestaltung der Erfindung ist vorgesehen, dass an dem Verschlussstück eines Endes des Hohlkörpers eine axial abziehbare, hohl ausgebildete Verlängerung angeordnet ist, die mit einem abziehbaren Zünddrahtwickel versehen ist, der mit einem Ende an eine in der nutartigen Vertiefung des Verschlussstücks befestigten Sprengkapsel angeschlossen ist und dass im Inneren der Verlängerung ein Zündschalter und eine einsetzbare Zündbatterie angeordnet sind. Diese Ausgestaltung ist bevorzugt für polizeiliche Einsatzfälle vorgesehen, bei denen die Anbringung des Sprengwerkzeuges und die Zündung innerhalb kürzester Zeit aufeinanderfolgen müssen. Hier steht in der Regel nicht die Zeit zur Verfügung, das mit Verdämmungsstoff gefüllte und mit Sprengstoff versehene Sprengwerkzeug durch Einsetzen des Zündmittels und Anschliessen an die Zündeinrichtung scharf zu machen. Durch die besondere Form des Verschlussstückes ist es möglich, ein derartiges Sprengwerkzeug komplett mit Verdämmungsstoffüllung, Sprengstoff und Zündmittel vorzubereiten, wobei das Zündmittel, hier die Sprengkapsel, über den Zünddraht bereits mit einem Zündschalter in Verbindung steht. Das Scharfmachen des Sprengwerkzeuges erfolgt im vorliegenden Fall durch das Einsetzen der Zündbatterie. An der Sprengstelle kann nunmehr das Sprengwerkzeug, das an seiner Anlagefläche mit einem Haftmittel, beispielsweise einer selbstklebenden Schicht versehen ist, angebracht werden, nachdem die Verlängerung abgezogen worden ist. Hält nun die Bedienungsperson die Verlängerung in der Hand und begibt sich in Sicherheit, so wird der Zünddraht vom Wickel abgezogen und die Sprengung kann durch Betätigung des Zündschalters ausgelöst werden, sobald die Bedienungsperson einen entsprechenden Sicherheitsabstand erreicht hat.

In zweckmässiger Ausgestaltung der Erfindung ist hierbei vorgesehen, dass der Zündschalter im Innenraum der Verlängerung so angeordnet ist, dass er nur durch eine nach dem Abziehen der Verlängerung freiwerdende Öffnung zugänglich ist. Hierdurch ist gewährleistet, dass auch nach dem Scharfmachen des Sprengwerkzeuges durch Einsetzen der Zündbatterie das Sprengwerkzeug nicht versehentlich ausgelöst werden kann, was insbesondere beim polizeilichen Einsatz von wesentlicher Bedeutung ist.

In Ausgestaltung der Erfindung ist der Zünddrahtwickel auf einem Teil der Aussenfläche der Verlängerung angeordnet. Dies erlaubt auch noch unmittelbar vor dem Einsatz eine Kontrolle des Zünddrahtwickels, so dass ein einwandfreies Abziehen nach dem Ansetzen des Sprengwerkzeuges sichergestellt ist.

In einer anderen Ausgestaltung der Erfindung ist vorgesehen, dass der Zünddrahtwickel auf einem vorzugsweise konischen, in Abziehrichtung der Verlängerung im Innenraum angeordneten Wickeldorn gehalten ist. Hierbei ist nur eine leichte Konizität des Wickeldorns erforderlich, durch die ein einwandfreier Abzug des Zünddrahts vom Wickel gewährleistet ist. Die Anordnung des Zünddrahtwickels im Inneren der Verlängerung hat den Vorteil, dass jede Beschädigung des Zünddrahtes durch Transport und/oder Lagerung ausgeschlossen ist. Zweckmässig ist es, wenn in einer weiteren Ausgestaltung der Erfindung zwischen dem Zünddrahtwickel und der Aussenfläche des Wicklungsträgers ein lösbares Trennmittel, beispielsweise eine Papierhülse oder dgl., angeordnet ist.

Die Erfindung wird anhand schematischer Zeichnungen von Ausführungsbeispielen näher erläutert: Es zeigen:
Fig. 1 perspektivisch ein leistenförmiges Sprengwerkzeug;
Fig. 2 einen Querschnitt durch ein als Einzelladung ausgebildetes Sprengwerkzeug;
Fig. 3 einen Querschnitt durch ein als Schneidladung ausgebildetes Sprengwerkzeug;
Fig. 4 einen Querschnitt und
Fig. einen Längsschnitt durch ein Sprengwerkzeug zum Durchschlagen stabförmiger Gegenstände;
Fig. 6 eine Aufsicht auf ein in das leistenförmige Sprengwerkzeug einschiebbares Verschlussstück;
Fig. 7 einen Querschnitt durch das Verschlussstück entsprechend der Linie 111-111 in Fig. 2;
Fig.8 einen Längsschnitt gemäss der Linie IV-IV in Fig. 2;
Fig. 9 einen Längsschnitt gemäss der Linie V-V in Fig. 2;
Fig. 10 ein Hohlprofil im Schnitt mit Befestigungsmitteln für eine Sprengstoffschnur;
Fig. 11 ein Sprengwerkzeug mit Verschlussstück und Verlängerung mit Zündeinrichtung in abgezogenem Zustand.

Das in Fig. dargestellte Ausführungsbeispiel eines leistenförmigen Sprengwerkzeugs besteht aus einem dünnwandigen Hohlkörper 1, dessen Hohlraum allseitig, d.h. auch an den Stirnseiten geschlossen und mit einem Verdämmungsstoff 2 gefüllt ist. Der Hohlkörper ist beispielsweise aus einem Kunststoff wie PVC oder dergleichen hergestellt.

Wie die als Schnitt dargestellte Stirnfläche erkennen lässt, weist das durch den Hohlkörper 1 in seiner Form festgelegte Sprengwerkzeug eine vorzugsweise ebene Anlagefläche 3 auf, die eine als Nut ausgebildete offene Vertiefung 4 beidseitig begrenzt. In diese Nut 4 ist ein Sprengstoff 5, beispielsweise eine Sprengschnur eingebracht, die durch Haltemittel 6 in Form von Klebepunkten, Klammern oder aber wie hier dargestellt vorspringenden Befestigungskrallen gebildet werden. Im Endbereich der Vertiefung 4 ist die Sprengschnur 5 mit einem hier nicht näher dargestellten, üblichen Anschlussmittel zur Verbindung mit dem Zündmittel versehen.

Ein derart ausgebildetes Sprengwerkzeug kann fertig vorbereitet zum Einsatzort gebracht, dort mit dem Zündmittel verbunden werden und gezündet werden, wobei das Sprengwerkzeug mit der offenen Seite der nutförmigen Vertiefung 4 auf das zu durchschlagende Medium gelegt wird. Bei horizontalen oder nur leicht geneigten Flächen genügt es, das Sprengwerkzeug auf die Fläche aufzulegen. Bei stark geneigten oder vertikalen Flächen oder bei einer Anbringung über Kopf, beispielsweise unter einer Gebäudedecke, ist es jedoch erforderlich, das Sprengwerkzeug mit entsprechenden BefestigungsmitteIn zu versehen. In der einfachsten Form ist dies in der Weise möglich, dass auf die Anlagefläche 3 zonenweise oder in einer durchgehenden Schicht 7 ein Kleber, vorzugsweise ein Kleber auf Silikonbasis, aufgebracht wird, der das Sprengwerkzeug auch an vertikalen Flächen nach dem Andrücken in der vorgegebenen Position hält. Die Verwendung von Klebern auf Silikonbasis mit entsprechender Schichtdicke ermöglicht es hierbei, auch auf ebenen oder staubigen Flächen eine genügende Haftung zu erzielen. Die Klebeschicht kann hierbei ebenso wie der Sprengstoff erst am Einsatzort mit dem flüssigkeitsgefüllten Hohlkörper verbunden werden.

Anstelle der dargestellten bogenförmigen Querschnittsform kann auch eine rechteckige oder trapezförmige Querschnittsform für den Hohlkörper vorgegeben werden. Des weiteren ist es möglich, statt nur einer nutförmigen Vertiefung zwei oder mehrere Vertiefungen nebeneinander anzuordnen, um so ein Sprengwerkzeug für unterschiedliche Ladungsstärken einsetzen zu können, indem entsprechend der gewünschten Ladungsstärke eine oder mehrere Vertiefungen mit Sprengstoff gefüllt werden.

Wie eingangs dargelegt, können mehrere leistenartige Sprengwerkzeuge, wie in der Abbildung dargestellt, für den Einsatz miteinander kombiniert werden, wobei beispielsweise zum Erzeugen einer Öffnung in einer Gebäudewand entsprechend vier derartige Sprengwerkzeuge in Form eines Rahmens auf der Wand angebracht werden. Sofern bestimmte Formen wiederholt zum Einsatz gebracht werden müssen, ist es auch möglich, auf der Basis derartiger leistenförmiger Sprengwerkzeuge vollständige Rahmen vorzufertigen, die lediglich an wenigstens einer Stelle eine Unterbrechung für die Zuführung des Zündmittels aufweisen müssen.

Das in Fig. 2 in einem Querschnitt dargestellte Sprengwerkzeug für eine Einzelladung besteht aus einem topfförmigen dünnwandig hohl ausgebildeten Hohlkörper 8, beispielsweise aus einem Kunststoff mit kreisförmigem oder einem quadratischen Grundriss. Der Hohlkörper 8 ist wiederum mit einer nichtbrennbaren Flüssigkeit wie Wasser oder dergleichen als Verdämmungsstoff gefüllt. Der Hohlkörper 8 weist eine vorzugsweise ebene Anlagefläche 10 auf, die eine Mündung 11 der Vertiefung 4 zur Aufnahme des Sprengstoffs allseitig umschliesst. Bei dem Ausführungsbeispiel ist die Vertiefung so ausgebildet, dass sie einen von der Mündung ausgehend sich in den Hohlkörper 8 hinein erweiternden Querschnitt aufweist, so dass die Sprengenergie auf die Durchschlagstelle konzentriert wird. Der Hohlkörper 8 ist mit einem seitlich nach aussen geführten Zündkanal 12 versehen, der gegenüber dem Hohlraum dicht abgeschlossen ist und durch den das Zündmittel, beispielsweise eine elektrisch oder mittels Zündschnur zündbare Sprengkapsel in die Vertiefung 4 eingeführt und mit dem Sprengstoff in Verbindung gebracht werden kann. Der Zündkanal 12 mündet zweckmässigerweise in der Nähe der Mündung 11 der Vertiefung 4 aus, so dass die Zündung des Sprengstoffes in unmittelbarer Nähe der durch die Mündung 11 vorgegebenen Durchschlagstelle erfolgt. Wird eine derartige Einzelladung, beispielsweise auf eine armierte Stahlbetondecke 13 aufgelegt, so ist es möglich, hier eine sich entsprechend trichterförmig erweiternde Öffnung 14 zu sprengen.

Fig. 3 zeigt eine andere Ausführungsform des Sprengwerkzeugs für eine sogenannte Schneidladung. Der Hohlkörper 8 ist hier wiederum dünnwandig ausgebildet und mit einer Flüssigkeit, beispielsweise Wasser als Verdämmungsstoff gefüllt. Die Vertiefung 4_{'} ist wiederum in etwa kegelförmig ausgebildet, jedoch im Gegensatz zu der Ausführungsform gemäss Fig. 2 so, dass die Kegelspitze 15 der Vertiefung 4' in den Hohlkörper hineinweist. Der Sprengstoff wird durch einen Formkörper 16 gebildet, der in an sich bekannter Weise einen Hohlkegel bildet. Gegenüber den bisher bekannten Schneidladungen bietet dieses System wegen der wirksameren Verdämmung die gleiche Wirkung bei geringerem Sprengstoffeinsatz.

In Fig. 4 und 5 ist ein Sprengwerkzeug dargestellt, wie es insbesondere zur Sprengung von stabförmigen Gegenständen, beispielsweise Stahlseilen eingesetzt wird. Auch hier ist wieder ein Hohlkörper 8 vorgesehen, der dünnwandig ausgebildet und mit einer Flüssigkeit, beispielsweise Wasser als Verdämmungsstoff gefüllt ist. Wie aus den beiden unter 90° zueinanderliegenden Schnitten gemäss Fig. 4 und 5 ersichtlich, ist auch hier die Vertiefung 4 kegelförmig gegen die Mündung 11 sich verengend ausgebildet und mit Sprengstoff, vorzugsweise hochbrisantem Sprengstoff gefüllt. Im Gegensatz zu den anderen Ausführungsformen wird die Anlagefläche 3_{'} durch eine schlitzartige Ausnehmung im Hohlkörper gebildet, wobei die Mündung 11 der Vertiefung 4 im Bodenbereich dieses Schlitzes liegt. Der Hohlkörper weist ferner einen seitlich von aussen in die Vertiefung 4 geführten Zündkanal 12 aus, durch den wieder das Zündmittel, beispielsweise eine Zündkapsel 17 mit dem Sprengstoff in Verbindung gebracht werden kann.

Im Einsatzfall wird das Sprengwerkzeug reiterartig auf ein zu durchschlagendes Stahlseil 18 aufgesetzt, wie dies aus den beiden Schnittdarstellungen ersichtlich ist.

In Fig. ist in einer Aufsicht ein Verschlussstück dargestellt, mit dem die freien Enden des in Fig. 1 dargestellten Hohlkörpers 1 verschlossen werden können. Das dargestellte Ausführungsbeispiel zeigt ein Verschlussstück, das gleichzeitig als Verlängerungsstück das Aneinanderschliessen mehrerer Hohlkörper-Einzelstücke erlaubt. Das Verschlussstück 20 besteht hierbei im wesentlichen aus einer dünnwandigen Platte 21, auf deren Plattenebene jeweils zu beiden Seiten ein umlaufender Steg 22 angeordnet ist, dessen Aussenkontur 23 (Fig.7) der Innenkontur des Querschnitts des Hohlkörpers 1 entspricht, so dass das Verschlussstück in den Hohlkörper eingeschoben und mit diesem verklebt werden kann. Auf der Innenseite des Steges 22 sind zwei Einfüllkanäle 24 angeordnet, die die dünnwandige Platte 21 durchstossen. Diese Einfüllkanäle bilden bei der Verwendung als Verschlussstück zugleich die Einfüllöffnungen, die dann durch einen nicht näher dargestellten Verschlussstopfen, vorzugsweise aus einem elastischen Werkstoff, nach dem Füllen mit dem Verdämmungsstoff verschlossen werden können.

Im Bereich der dünnwandigen Platte 21 ist eine quer zur Längserstreckung des Verschlussstükkes verlaufende Bohrung 25 angeordnet, die in die nutartige Vertiefung 4, die entsprechend dem Querschnitt des Hohlkörpers auch am Verschlussstück vorhanden ist, ausmündet. Diese Bohrung 25 weist keinerlei Verbindung mit dem Innenraum des Hohlkörpers auf.

Wie aus der Aufsicht gemäss Fig. 6 ersichtlich, können jeweils mit Abstand zur Platte 21 auf der Aussenfläche 23 der Stege zu beiden Seiten der Bohrung 25 umlaufende Vorsprünge 26 angeordnet sein, die als Anschläge beim Einschieben in den Hohlkörper 1 dienen.

Die Fig. 9 und 10 zeigen die in Fig. 6 angegebenen Längsschnitte, die die Anordnung der Platte 21 einerseits und der Bohrung 25 andererseits verdeutlichen. Im Längsschnitt gemäss Fig. 8 ist ferner das Verschlussstück in einen Hohlkörper 1 eingeschoben dargestellt, wobei der eine sichtbare Einfüllkanal mit einem Verschlussstopfen 27 verschlossen ist. Wie aus dem Längsschnitt gemäss Fig. 8 abgeleitet werden kann, ragt eine in die Bohrung 25 von oben eingeschobene Sprengkapsel mit ihrer Spitze bis in die mit Sprengstoff 4 (im Einsatzfall) gefüllte Nut hinein, so dass bei einem Zünden der Sprengkapsel diese unmittelbar auf den Sprengstoff einwirkt. Eine Sprengkapsel kann bei der dargestellten Ausführungsform eines Verschlussstückes, das gleichzeitig auch als Verlängerungsstück dienen kann, nicht nur im Endbereich des Sprengwerkzeuges, sondern auch an jeder beliebigen Stossstelle eines aus mehreren Teilen zusammengesetzten leistenförmigen Sprengwerkzeug eingeführt werden.

In Fig. 1 ist ein Hohlkörper des Sprengwerkzeuges dargestellt, dessen Nut 4 mit klammerförmigen Befestigungselementen versehen ist. In Fig. 10 ist in einem Querschnitt eine Ausführungsform dargestellt, die gegenüber der Ausführungsform gem. Fig. 1 herstellungstechnische Vorteile aufweist. Bei dieser Ausführungsform ist wiederum ein stranggepresstes Kunststoff-Hohlprofil eingesetzt, dessen nutförmige Vertiefung 4 so bemessen ist, dass die für das gegebene Profil grösste Sprengschnur eingelegt werden kann. Die Vereinfachung der Konstruktion besteht darin, dass auf zusätzliche Befestigungskrallen oder ein Einkleben der Sprengschnur 5 in die Nut 4 verzichtet werden kann. Die Befestigung der Sprengschnur, die auch einen geringeren Durchmesser als die maximal zulässige Schnurdicke aufweisen kann, wird bei dem in Fig. 10 dargestellten Ausführungsbeispiel dadurch in der Nut 4 gehalten, dass auf die Anlagefläche 3 zu beiden Seiten der Nut 4 ein selbstklebendes Klebeband 28 aufgebracht ist, das auf seiner Aussenfläche mit einer ablösbaren Schutzabdeckung 29 aus Papier oder dgl. versehen ist. Die zu beiden Seiten der Nut 4 aufgebrachten Klebestreifen sind nun in ihrer Breite so bemessen, dass sie die Nut 4 von beiden Seiten her überdecken und nur einen schmalen Schlitz über der Nut 4 freilassen. Der Schlitz erlaubt es, eine dünne Sprengschnur in die Nut 4 einzulegen, die dann von den die Nut 4 überdeckenden Kanten des Klebestreifens 28 in der Nut gehalten wird. Entsprechend dickere Sprengschnüre können, wie bei der Ausführungsform gem. Fig. 9 in die Nut 4 eingepresst werden, so dass sie dort formschlüssig gehalten werden.

Fig. 11 zeigt eine Ausführungsform, bei der ein Verschlussstück 20 entsprechend der in Fig. 6 dargestellten Bauform durch Kleben oder Schweissen fest mit einem Hohlkörper 1 verbunden ist. Der Hohlkörper 1 ist an seinem anderen Ende dicht verschlossen, beispielsweise durch ein entsprechendes Verschlussstück und mit einem Verdämmungsstoff, beispielsweise Wasser, gefüllt. In die nutartige Vertiefung ist Sprengstoff, beispielsweise eine Sprengschnur 5 eingebracht, deren freies Ende 30 in der Bohrung 25 festgelegt ist.

Auf der dem Hohlkörper 1 abgekehrten Seite des Verschlussstückes 20 ist in der entsprechenden nutartigen Vertiefung im Steg eine Sprengkapsel 31, deren Zünddrahtenden 32 auf der Innenseite des Steges 22 befestigt sind, angeordnet. Auf der Innenseite des Steges 22 ist ferner das freie Ende 33 eines Zünddrahtwickels 34 befestigt und mit den Zünddrahtenden 32 der Sprengkapsel 31 verbunden.

Der Zünddrahtwickel 34 ist bei dem hier dargestellten Beispiel auf einem Wickeldorn 35 im Inneren einer Verlängerung 36 befestigt, die ein dem Steg 22 entsprechendes Querschnittsprofil aufweist und auf diese aufschiebbar ist. Der Zünddrahtwickel 34 ist hierbei so gewickelt, dass der Zünddraht 33 beim Abziehen der Verlängerung 36 vom Sprengwerkzeug in Richtung des Pfeiles 37 vom Wickeldorn 35 abgezogen werden kann, so dass die Bedienungsperson nach dem Anbringen des Sprengwerkzeuges sich von der Sprengstelle entfernen kann. Anstelle eines innenliegenden Wickeldorns kann der Zünddrahtwickel 34 auch auf der Aussenseite der Verlängerung 36 aufgebracht sein, und zwar vorzugsweise an dem dem Verschlussstück 20 zugekehrten Ende. Zweckmässigerweise ist hierbei das andere Ende der Verlängerung 36 mit einem hier nicht näher dargestellten Hand- oder Fingergriff oder einer Griffschlaufe versehen.

Im Innenraum der Verlängerung 36 ist ferner ein Zündschalter 38 befestigt, dessen Schaltgriff 39 durch eine Ausnehmung 40 in der Wandung der Verlängerung 36 mit dem Finger betätigbar ist. Die Zuordnung des Schaltergriffes 39 zur Ausnehmung 40 ist hierbei so vorgesehen, dass bei aufgestecktem Zustand der Schaltergriff 39 durch den entsprechenden Teil des Steges 22 abgedeckt ist, so dass der Schaltergriff 39 erst freigegeben wird, wenn die Verlängerung 36 vom Sprengwerkzeug abgezogen wird. Der Zünddrahtwickel 34, der entweder aus einem zweiadrigen Draht oder durch zwei parallel laufende Drähte gebildet wird, ist mit seinem in der Verlängerung 36 liegenden Ende an den Zündschalter 38 angeschlossen, der Zündschalter 38 ist ferner mit zwei aussenliegenden Kontakten 41 für eine Zündbatterie 42 versehen. Für die Zündbatterie 42 ist zweckmässigerweise im Innenraum der Verlängerung 36 eine hier nicht näher dargestellte Halterung vorgesehen, die es erlaubt, die Zündbatterie zum Scharfmachen des Sprengwerkzeuges erst im Einsatzfall durch eine Öffnung 43 in der Rückwand 44 der Verlängerung 36 einzuschieben. Federnde Rasten oder dgl., die auch aus Kunststoff in die Halterung eingeformt sein können, sorgen in üblicher Weise dafür, dass die Zündbatterie 42 kontaktsicher gegen die Anschlusskontakte 41 des Zündschalters 38 angedrückt wird.

Zur Sprengung eines Mauerdurchbruchs, insbesondere bei Noteinsatzfällen, in denen es in den seltensten Fällen möglich ist, die Stärke der zu sprengenden Wand hinreichend sicher zu bestimmen, ist es besonders zweckmässig, wenn die leistenförmigen Verdämmungskörper X-förmig zusammengesetzt sind. Dies hat gegenüber einem rahmenförmig zusammengesetzten Sprengwerkzeug den Vorteil, dass im Bereich des Kreuzungspunktes der Verdämmungskörper eine höhere Sprengstoffmenge bezogen auf den vom Sprengwerkzeug abgedeckten Flächenbereich zur Verfügung steht. Beim Zünden tritt daher die das Mauerwerk öffnende Hauptwirkung im Kreuzungsbereich ein, während die Sprengstoffmengen zum Endbereich der Hohlkörper hin eine unterstützende, die Öffnung vergrössernde Wirkung haben.

Die leistenförmigen Hohlkörper können aus Einzelstücken in X- oder auch Kreuzform an der Wand befestigt werden. Besonders zweckmässig ist es jedoch, wenn ein X-förmiges Verbindungsstück vorgesehen ist, an dessen freien Enden die leistenförmigen Hohlkörper befestigt sind. Hierdurch ergibt sich insbesondere für den Noteinsatzfall eine sehr viel einfachere Handhabung, wobei auch hier die X-förmige Anordnung den Vorteil hat, dass das Sprengwerkzeug im Kreuzungspunkt mit einer Hand gehalten und am Sprengpunkt angesetzt werden kann, während mit der anderen Hand beispielsweise der Sprengdraht nachgezogen oder aber das Zündgerät in Bereitschaft gehalten werden kann. Besonders zweckmässig ist es hierbei, wenn der jeweilige Übergangsbereich zwischen den freien Enden des X-förmigen Verbindungsstückes und den damit verbundenen Hohlkörpern in der Ebene der Anlagefläche des Sprengwerkzeuges geringfügig nachgiebig ausgebildet ist, so dass beim Ansetzen des Sprengwerkzeuges Unebenheiten des Mauerwerks leicht ausgeglichen und so eine einwandfreie Haftung zwischen Mauerwerk und dem an der Anlagefläche angeordneten Haftkleber gewährleistet ist. Hierdurch ist nicht nur eine sichere Befestigung des Sprengwerkzeuges an der Wand, sondern auch eine zuverlässige Abdämmung des in der nutenartigen Vertiefung befindlichen Sprengstoffs gegeben. Das X-förmige Verbindungsstück kann hierbei etwa in der Form des Verschlussstückes nach Fig. ausgebildet sein. Hierbei kann jedoch auf die Durchgangskanäle für das flüssige Verdämmungsmittel verzichtet werden, was insbesondere dann vorteilhaft ist, wenn die einzelnen Arme des Sprengwerkzeuges senkrecht zur Ebene der Anlagefläche nachgiebig mit dem Verbindungsstück verbunden werden müssen. Zweckmässig ist es auch hier, wenn das Verbindungsstück eine zentrale Bohrung zur Aufnahme eines Zünders aufweist und auf der Seite der Anlagefläche eine Ausnehmung aufweist, die in die nutenartige Vertiefung der angeschlossenen Hohlkörper ausmündet, und die mit der zentralen Bohrung in Verbindung steht. Dies ermöglicht es bei der Verwendung von Sprengschnüren, die Sprengschnüre in das Sprengwerkzeug jeweils bogenförmig in zwei Stücken einzulegen, wobei die beiden Schnurstücke sich im Bereich der Ausmündung der Bohrung für den Zünder berühren.

## Patentansprüche

1. Sprengwerkzeug zur einmaligen Verwendung für Präzisionssprengungen, an welchem ein Sprengstoff (5) anbringbar ist, dadurch gekennzeichnet, dass das Sprengwerkzeug aus einem allseitig geschlossenen Hohlkörper (1; 8) besteht, der zur Aufnahme einer nicht brennbaren Flüssigkeit als Verdämmungsstoff (2) vorgesehen ist, dass der Hohlkörper (1) mit einer zur Anbringung des Sprengwerkzeuges an einer Oberfläche des zu sprengenden Gegenstandes dienenden Anlagefläche (3) versehen ist, dass der Hohlkörper (1) den Sprengstoff (5) aussenseitig teilweise umschliesst, wobei hierzu wenigstens eine innerhalb der Ausdehnung der Anlagefläche (3; 10) zugeordnete, von dieser teilweise begrenzte, nach aussen offene Vertiefung (4, 4_{'}) in der Hohlkörperwandung zur Aufnahme des Sprengstoffes (5) vorgesehen ist, und dass der Hohlkörper (1) derart dünnwandig jedoch zugleich formstabil ist, dass eine definierte Zuordnung des Sprengstoffes (5) zum Sprengwerkzeug und zum zu sprengenden Gegenstand gegeben ist.

2. Sprengwerkzeug nach Anspruch 1, dadurch gekennzeichnet, dass der Verdämmungskörper (1) als langgestreckte Leiste und die Vertiefung (4) als Nut ausgebildet ist.

3. Sprengwerkzeug nach Anspruch 1 oder 2, dadurch gekennzeichnet, dass im Bereich der Anlageflächen (3) Befestigungsmittel angeordnet sind.

4. Sprengwerkzeug nach Anspruch 3, dadurch gekennzeichnet, dass das Befestigungsmittel durch eine auf die Anlagefläche (3) aufgebrachte Kleberschicht (7) gebildet wird.

5. Sprengwerkzeug nach Anspruch 4, dadurch gekennzeichnet, dass ein Kleber auf Silikonbasis verwendet wird.

6. Sprengwerkzeug nach einem der Ansprüche 1 bis 5, dadurch gekennzeichnet, dass die Vertiefung (4) mit Haltemitteln (6) für den Sprengstoff (5) versehen ist.

7. Sprengwerkzeug nach Anspruch 6, dadurch gekennzeichnet, dass die Haltemittel (6) durch Befestigungskrallen gebildet werden, die in die Vertiefung (4) vorspringen.

8. Sprengwerkzeug nach Anspruch 6, dadurch gekennzeichnet, dass die Haltemittel (6) durch eine Kleberschicht gebildet wird, die wenigstens zonenweise in der Vertiefung (4) angeordnet ist.

9. Sprengwerkzeug nach einem der Ansprüche 1 bis 8, dadurch gekennzeichnet, dass die als Verdämmungsstoff (2) verwendete Flüssigkeit einen unter dem Gefrierpunkt liegenden Erstarrungspunkt besitzt.

10. Sprengwerkzeug nach einem der Ansprüche 1 bis 9, dadurch gekennzeichnet, dass die Vertiefung (4) einen sich in den Verdämmungskörper (8) hinein erweiternden Querschnitt aufweist.

11. Sprengwerkzeug nach einem der Ansprüche 1 bis 9, dadurch gekennzeichnet, dass die Vertiefung (4_{'}) kegelförmig ausgebildet ist, wobei die Kegelspitze (15) in den Verdämmungskörper hineinweist und dass der Sprengstoff in an sich bekannterweise aus einem Formkörper (16) besteht, der als Hohlkegel ausgebildet ist.

12. Sprengwerkzeug zur Sprengung von stabförmigen Gegenständen, insbesondere Stahlseilen nach den Ansprüchen 1 bis 10, dadurch gekennzeichnet, dass die Anlageflächen (3_{'}) durch eine schlitzartige Ausnehmung gebildet werden, dass die den Sprengstoff enthaltende Vertiefung (4) im Bodenbereich des Schlitzes in diesen ausmündet und dass die Vertiefung (4) sich von einer allseitig vom Verdämmungskörper umschlossenen Mündung (11) in den Verdämmungskörper hinein erweitert.

13. Sprengwerkzeug nach einem der Ansprüche 1 bis 12, dadurch gekennzeichnet, dass der Verdämmungskörper mit einem von der Vertiefung (4) nach aussen führenden Zündkanal (12) versehen ist.

14. Sprengwerkzeug nach Anspruch 13, dadurch gekennzeichnet, dass der Zündkanal (12) im Bereich der Mündung (11) in die Vertiefung ausmündet.

15. Sprengwerkzeug nach einem der Ansprüche 1 bis 14, dadurch gekennzeichnet, dass an wenigstens einem Ende des Verdämmungskörpers (1) ein Verschlussstück (20) angeordnet ist, das mitwenigstens einerverschliessbaren Einfüllöffnung (24) für den Verdämmungsstoff versehen ist und das eine mit der nutartigen Vertiefung (4) in Verbindung stehende, gegenüber dem Innenraum des Verdämmungskörpers (61) abgeschlossene, vorzugsweise quer zur Körperachse verlaufende Bohrung (25) aufweist.

16. Sprengwerkzeug nach Anspruch 15, dadurch gekennzeichnet, dass das Verschlussstück (20) in seinem Randbereich eine mit der nutartigen Vertiefung (4) des Verdämmungskörpers (1) fluchtende Ausnehmung aufweist.

17. Sprengwerkzeug nach einem der Ansprüche 15 bis 16, dadurch gekennzeichnet, dass an dem Verschlussstück (20) eines Endes des Verdämmungskörpers eine axial abziehbare, hohl ausgebildete Verlängerung (36) angeordnet ist, die mit einem abziehbaren Zünddrahtwickel (34) versehen ist, der mit einem Ende in eine in der nutartigen Vertiefung (4) des Verschlussstücks (20) befestigten Sprengkapsel (31) angeschlossen ist, und dass im Innenraum der Verlängerung (36) ein Zündschalter (38) und eine einsetzbare Zündbatterie (42) angeordnet sind.

18. Sprengwerkzeug nach Anspruch 17, dadurch gekennzeichnet, dass der Zündschalter (38) im Innenraum der Verlängerung (36) so angeordnet ist, dass er nur durch einen nach dem Abziehen der Verlängerung (36) freiwerdende Öffnung (40) zugänglich ist.

19. Sprengwerkzeug nach Anspruch 17 oder 18, dadurch gekennzeichnet, dass der Zünddrahtwickel (34) auf einem Teil der Aussenfläche der Verlängerung (36) angeordnet ist.

20. Sprengwerkzeug nach einem der Ansprüche 17 oder 18, dadurch gekennzeichnet, dass der Zünddrahtwickel (34) auf einem vorzugsweise konischen, in Abziehrichtung der Verlängerung im Innenraum angeordneten Wickeldorn (35) gehalten ist.

21. Sprengwerkzeug nach einem der Ansprüche 17 bis 20, dadurch gekennzeichnet, dass zwischen dem Zünddrahtwickel (34) und der Aussenfläche des Wicklungsträgers (Aussenfläche der Verlängerung oder Aussenfläche des Wickeldorns) ein lösbares Trennmittel angeordnet ist.

22. Sprengwerkzeug nach einem der Ansprüche 1 bis 21, dadurch gekennzeichnet, dass die leistenförmigen Verdämmungskörper X-förmig zusammengesetzt sind.

23. Sprengwerkzeug nach Anspruch 22, gekennzeichnet durch ein X-förmiges Verbindungsstück, an dessen freien Enden leistenförmige Verdämmungskörper befestigt sind.

24. Sprengwerkzeug nach Anspruch 23, dadurch gekennzeichnet, dass das Verbindungsstück eine zentrale Bohrung zur Aufnahme eines Zünders aufweist und auf der Seite der Anlagefläche eine Ausnehmung aufweist, die in die nutenartige Vertiefung der angeschlossenen Verdämmungskörper ausmündet und die mit der zentralen Bohrung in Verbindung steht.

## Claims

1. Blasting device for non-recurrent use for precision blasting, on which an explosive (5) is able to be applied, characterized in that the blasting device consists of a hollow body (1; 8) which is closed on all sides, and which is provided to receive a non-combustible fluid as tamping substance (2), that the hollow body (1) is provided with a contact surface (3) serving for the application of the blasting device on a surface of the object which is to be blasted, that the hollow body (1) partially surrounds the explosive (5) externally, whereby for this within the extent of the contact surface (3; 10) and partially delimited thereby at least one associated depression (4,4') which is open toward the exterior is provided in the wall of the hollow body to receive the explosive (5), and that the hollow body (1) is thin-walled but at the same time inherently stable such that there is a defined association of the explosive (5) to the blasting device and to the object which is to be blasted.

2. Blasting device according to Claim 1, characterized in that the tamping body (1) is constructed as an elongated strip and the depression (4) is constructed as a groove.

3. Blasting device according to Claim 1 or 2, characterized in that in the region of the contact surfaces (3) attachment means are arranged.

4. Blasting device according to Claim 3, characterized in that the attachment means is formed by an adhesive layer (7) applied to the contact surface (3).

5. Blasting device according to Claim 4, characterized in that an adhesive of silicone base is used.

6. Blasting device according to one of Claims 1 to 5, characterized in that the depression (4) is provided with holding means (6) for the explosive (5).

7. Blasting device according to Claim 6, characterized in that the holding means (6) are formed by attachment claws, which project into the depression (4).

8. Blasting device according to Claim 6, characterized in that the holding means (6) is formed by an adhesive layer, which is arranged at least in zones in the depression (4).

9. Blasting device according to one of Claims 1 to 8, characterized in that the fluid used as tamping substance (2) has a solidification point which lies below the freezing point.

10. Blasting device according to one of Claims 1 to 9, characterized in that the depression (4) has a cross-section which widens into the tamping body (8).

11. Blasting device according to one of Claims 1 to 9, characterized in that the depression (4') is constructed in a conical shape, whereby the apex (15) of the cone points into the tamping body and that the explosive in a manner known per se consists of a shaped body (16), which is constructed as a hollow cone.

12. Blasting device for the blasting of rod- shaped objects in particular steel cables according to Claims 1 to 10, characterized in that the contact surfaces (3') are formed by a slit-like recess, that the depression (4) containing the explosive opens out into the slit in the base region thereof and that the depression (4) widens from an orifice (11), surrounded on all sides by the tamping body, into the tamping body.

13. Blasting device according to one of Claims 1 to 12, characterized in that the tamping body is provided with an ignition channel (12) leading outwards from the depression (4).

14. Blasting device according to Claim 13, characterized in that the ignition channel (12) opens out into the depression in the region of the orifice (11).

15. Blasting device according to Claims 1 to 14, characterized in that at at least one end of the tamping body (1) a closure piece (20) is arranged, which is provided with at least one closable filling opening (24) for the tamping substance and which has a bore (25) which communicates with the groove-like depression (4), is closed with respect to the interior of the tamping body (1), and preferably runs transversely to the axis of the body.

16. Blasting device according to Claim 15, characterized in that the closure piece (20) has in its marginal region a recess which is in alignment with the groove-like depression (4) of the tamping body (1).

17. Blasting device according to one of Claims 15 to 16, characterized in that on the closure piece (20) of one end of the tamping body an axially removable extension (36) is arranged, which is hollow in construction and which is provided with a removable ignition wire strand (34), which is connected by one end into a blasting cap (31), which is attached in the groove-like depression (4) of the closure piece (20), and that in the interior of the extension (36) an ignition switch (38) and an insertable ignition battery (42) are arranged.

18. Blasting device according to Claim 17, characterized in that the ignition switch (38) is arranged in the interior of the extension (36) such that it is only accesible through an opening (40) which becomes free after the extension (36) is removed.

19. Blasting device according to Claim 17 or 18, characterized in that the ignition wire strand (34) is arranged on a part of the outer surface of the extension (36).

20. Blasting device according to one of Claims 17 or 18, characterized in that the ignition wire strand (34) is held on a preferably conical winding mandrel (35) which is arranged in the direction of removal of the extension in the interior.

21. Blasting device according to one of Claims 17 to 20, characterized in that between the ignition wire strand (34) and the outer surface of the winding carrier (outer surface of the extension or outer surface of the winding mandrel) a detachable separating means is arranged.

22. Blasting device according to Claims 1 to 21, characterized in that the strip-shaped tamping body is composed in an X-shape.

23. Blasting device according to Claim 22, characterized by an X-shaped connecting piece, on the free ends of which strip-shaped tamping bodies are attached.

24. Blasting device according to Claim 23, characterized in that the connecting piece has a central bore to receive an igniter, and on the side of the contact surface has a recess, which opens out into the groove-like depression of the connected tamping body and which communicates with the central bore.

## Revendications

1. Outillage à usage unique pour dynamitages de précision, sur lequel peut être placé un explosif (5), caractérisé en ce que l'outillage de dynamitage est constitué par un corps creux (1, 8) fermé de tous côtés et qui est prévu pour recevoir un liquide non combustible servant de matériau d'amortissement (2), en ce que ce corps creux (1) présente une face d'appui (3) servant à la fixation de l'outillage de dynamitage sur une surface de l'objet à faire sauter, en ce que ce corps creux (1) entoure partiellement et extérieurement l'explosif (5) et qu'il est prévu à cet effet, dans la paroi du corps creux et pour recevoir l'explosif (5), au moins une cavité (4,4') ménagée à l'intérieur de l'étendue de la face d'appui (3, 10), délimitée partiellement par celle-ci et ouverte vers l'extérieur, et en ce que le corps creux (1) est à paroi mince, mais en même temps de forme stable de façon à assurer une adaptation déterminée de l'explosif (5) à l'outillage et à l'objet à faire sauter (1).

2. Outillage selon la revendication 1, caractérisé en ce que le corps d'amortissement (1) est agencé sous la forme d'une baguette de grande longueur et la cavité (4), sous la forme d'une rainure.

3. Outillage selon la revendication 1 ou 2, caractérisé en ce que des moyens de fixation sont disposés dans la zone des faces d'appui (3).

4. Outillage selon la revendication 3, caractérisé en ce que les moyens de fixation sont constitués par une couche de colle (7) déposée sur la surface d'appui (3).

5. Outillage selon la revendication 4, caractérisé en ce qu'on utilise une colle à base de silicone.

6. Outillage selon l'une des revendications 1 à 5, caractérisé en ce que la cavité (4) est munie de moyens de retenue (6) pour l'explosif (5).

7. Outillage selon la revendication 6, caractérisé en ce que les moyens de retenue (6) sont constitués par des griffes de fixation qui font saillie dans la cavité (4).

8. Outillage selon la revendication 6, caractérisé en ce que les moyens de retenue (6) sont constitués par une couche de colle qui est déposée au moins par zones dans la cavité (4).

9. Outillage selon l'une des revendications 1 à 8, caractérisé en ce que le liquide utilisé en tant que matière d'amortissement (2) possède un point de congélation se trouvant au-dessous du point de prise de la glace.

10. Outillage selon l'une des revendications 1 à 9, caractérisé en ce que la cavité (4) présente une section transversale qui s'évase vers l'intérieur du corps d'amortissement (8).

11. Outillage selon l'une des revendications 1 à 9, caractérisé en ce que la cavité (4') est réalisée avec une forme conique, la pointe (15) du cône étant tournée vers l'intérieur du corps d'amortissement, tandis que, d'une façon connue en soi, l'explosif est constitué par un corps moulé (16) qui est réalisé sous la forme d'un cône creux.

12. Outillage pour le dynamitage d'objets en forme de tige, notamment des câbles en acier, selon les revendications 1 à 10, caractérisé en ce que les surfaces d'appui (3') sont constituées par une partie creuse en forme de fente, en ce que la cavité (4) contenant l'explosif débouche dans la fente dans la zone du fond de celle-ci et en ce que cette cavité (4) s'évase vers l'intérieur du corps d'amortissement à partir d'un débouché (11) qui est entouré de tous côtés par ce corps d'amortissement.

13. Outillage selon l'une des revendications 1 à 12, caractérisé en ce que le corps d'amortissement est muni d'un canal d'amorçage (12) conduisant de la cavité (4) jusqu'à l'extérieur.

14. Outillage selon la revendication 13, caractérisé en ce que le canal d'amorçage (12) débouche dans la cavité dans la zone du débouché (11).

15. Outillage selon l'une des revendications 1 à 14, caractérisé en ce qu'est disposée à au moins une extrémité du corps d'amortissement (1) une pièce d'obturation (20) qui présente au moins un orifice de remplissage obturable (24) pour la matière d'amortissement et qui comporte un trou (25) qui communique avec la cavité en forme de rainure (4) - et s'étend de préférence perpendiculairement à l'axe du corps, en étant fermé par rapport à l'espace intérieur du corps d'amortissement (1).

16. Outillage selon la revendication 15, caractérisé en ce que la pièce d'obturation (20) comporte dans sa zone marginale une cavité située dans l'alignement de la cavité en forme de rainure (4) du corps d'amortissement (1).

17. Outillage selon l'une des revendications 15 à 16, caractérisé en ce qu'une pièce de prolongement (36) de forme creuse et pouvant être ôtée par traction axiale est disposée sur la pièce d'obturation (20) d'une extrémité du corps d'amortissement, cette pièce de prolongement étant munie d'un enroulement de fil d'allumage (34) qui peut être déroulé par traction et qui, à une extrémité, se raccorde à un détonateur (31) fixé dans la cavité en forme de rainure (4) de la pièce d'obturation (20), tandis qu'un interrupteur d'allumage (38) et une pile rapportable d'allumage (42) sont disposés dans l'espace intérieur de cette pièce de prolongement (36).

18. Outillage selon la revendication 17, caractérisé en ce que l'interrupteur d'allumage (38) est disposé dans l'espace intérieur de la pièce de prolongement (36) de façon qu'il ne soit accessible qu'à travers une ouverture (40) qui est libérée après que la pièce de prolongement (36) ait été otée par traction.

19. Outillage selon la revendication 17 ou 18, caractérisé en ce que l'enroulement de fil d'allumage (34) est disposé sur une partie de la surface extérieure de la pièce de prolongement (36).

20. Outillage selon l'une des revendications 17 ou 18, caractérisé en ce que l'enroulement de fil d'allumage (34) est maintenu sur une broche d'enroulement (35), de préférence conique, disposée dans l'espace intérieur de la pièce de prolongement, suivant la direction de séparation de celle-ci par traction.

21. Outillage selon l'une des revendications 17 à 20, caractérisé en ce qu'il est disposé, entre l'enroulement de fil d'allumage (34) et la surface extérieure du support d'enroulement (surface extérieure de la pièce de prolongement ou surface extérieure de la broche d'enroulement) un moyen séparateur amovible.

22. Outillage selon les revendications 1 à 21, caractérisé en ce que les corps d'amortissement en forme de baguette sont assemblés en forme de X.

23. Outillage selon la revendication 22, caractérisé par une pièce de liaison en forme de X aux extrémités libres de laquelle sont fixés des corps d'amortissement en forme de baguette.

24. Outillage selon la revendication 23, caractérisé en ce que la pièce de liaison comporte un trou central destiné à loger un allumeur et présente, sur le côté de la surface d'appui, une partie en creux qui débouche dans la cavité en forme de rainure du corps d'amortissement qui y est raccordé, et communique avec le trou central.
